# EUROPÄISCHE PATENTSCHRIFT

(11) **EP 0 648 979 B1**
(45) Veröffentlichungstag und Bekanntmachung des Hinweises auf die Patenterteilung: **20.10.1999**
(21) Anmeldenummer: 94115334.8
(22) Anmeldetag: 29.09.1994
(51) Int. Cl.: F23R 3/00

(54) **Verfahren und Vorrichtung zur Kühlung einer Gasturbinenbrennkammer**
Method and means for cooling a gas turbine combustion chamber
Méthode et moyens pour le refroidissement d'une chambre de combustion d'une turbine à gaz

(30) Priorität: 18.10.1993 DE 4335413
(43) Veröffentlichungstag der Anmeldung: 19.04.1995
(73) Patentinhaber: ASEA BROWN BOVERI AG, 5400 Baden (CH)
(72) Erfinder: Althaus, Dr. Rolf, Higashinada-ku, Kobe 658 (JP); Keller, Dr. Jakob, Redmont, Washington 98052 (US); Schulte-Werning, Dr. Burkhard, CH-4055 Basel (CH)

(56) Entgegenhaltungen:
- EP-A- 0 202 050
- EP-A- 0 225 527
- EP-A- 0 489 193
- GB-A- 2 077 635
- US-A- 4 773 227
- US-A- 5 246 341

## Beschreibung

### Technisches Gebiet

Die Erfindung betrifft ein Verfahren und eine Vorrichtung zur Kühlung einer mittels Prall- und Konvektionskühlung oder reiner Konvektionskühlung gekühlten Gasturbinenbrennkammer.

### Stand der Technik

Aus GB-A-2 077 635 ist eine Gasturbinenbrennkammer bekannt, deren Brennkammerwand innen mittels Filmkühlung gekühlt wird. Die Brennkammerwand ist aus mehreren Schichten aufgebaut. Ein Teil der im Ringraum zwischen dieser Brennkammerwand und der Aussenwand entlangströmenden Kühlluft fliesst über Öffnungen in Zwischenräume innerhalb der Brennkammerwand und von dort in stromabwärtiger Richtung durch parallele Kühlkanäle in das Flammenrohr hinein, wo sich die Luft auf die Innenseite der Brennkammerwand legt und diese somit kühlt.

Ein Nachteil dieser Filmkühlungsmethode besteht darin, dass auf Grund des Kühlluftdruckverlustes mit einem hohen Luftüberschuss gearbeitet werden muss und die NOx-Emissionswerte recht hoch sind.

Bei modernen Gasturbinenbrennkammern gelangen daher in zunehmenden Masse Kühlmethoden zur Anwendung, die wenig oder gar keine Kühlluft erfordern. Weil NOₓ-Emissionen möglichst vermieden werden sollen, ist man bestrebt, so viel Luft wie möglich durch die Brenner zu leiten. Aus diesem Grunde werden immer häufiger Kombinationen aus Prall- und Konvektionskühlsystemen oder reine Konvektionskühlsysteme eingesetzt. Solche Systeme können bei ungünstiger Auslegung die problematische Eigenschaft haben, dass kleine Primärschäden, z.B. ein kleines Loch in der Brennkammerwand, zu sehr grossen Folgeschäden führen können, die den Betrieb einer Gasturbine gefährden. So kann ein Loch in einem Kühlkanal beispielsweise dazu führen, dass der Kühlkanal nach dem Loch nicht ausreichend mit Luft versorgt wird. Dies kann zu Beschädigungen des gesamten Kanals nach dem Loch oder sogar zu weitergehenden Schäden führen.

### Darstellung der Erfindung

Die Erfindung versucht, all diese Nachteile zu vermeiden. Ihr liegt die Aufgabe zugrunde, bei einer mittels Prall- und Konvektionskühlung oder reiner Konvektionskühlung gekühlten Gasturbinenbrennkammer ein Verfahren und eine Vorrichtung zur Kühlung zu schaffen, mit denen es möglich ist, beim Auftreten kleinerer lokaler Schäden, beispielsweise Löcher, im Kühlkanal eine weitere Vergrösserung dieser Schäden zu verhindern.

Erfindungsgemäss wird dies bei einem Verfahren zur Kühlung der Gasturbinenbrennkammer gemäss Oberbegriff des Hauptanspruchs dadurch erreicht, dass die Ausgleichsströmung im Kühlkanal an der Brennkammeraussenwand vorbeigeführt wird.

Erfindungsgemäss wird dies bei einer Vorrichtung zur Kühlung der Gasturbinenbrennkammer gemäss Oberbegriff des Hauptanspruchs dadurch erreicht, dass zwischen benachbarten Kühlkanälen Verbindungsöffnungen angeordnet sind, wobei die Verbindungsöffnungen aussenwandseitig in den Kühlrippen jeweils versetzt auf gegenüberliegenden Seiten eines Kühlkanals angeordnet sind.

Die Vorteile der Erfindung sind unter anderem darin zu sehen, dass eine Kettenreaktion beim Auftreten von lokalen Beschädigungen im Kühlkanal vermieden wird und eine "Selbstheilung" des beschädigten Kühlkanals erfolgt. Die Strömungsgeschwindigkeit im beschädigten Kühlkanal überschreitet auch nach der Schadensstelle stets einen kritischen Grenzwert, so dass dadurch eine kritische Grenztemperatur unterschritten wird. Wenn die Ausgleichsströmung an der Brennkammeraussenwand entlanggeführt wird, bilden sich an der Aussenwand Kühlfilmströmungen, welche die Aussenwand im Bereich der Schadensstelle intensiv und vollständig kühlen.

Es ist vorteilhaft, wenn die Steglängen und die Öffnungslängen der Verbindungsöffnungen gleich gross sind, weil dadurch günstige Kühlverhältnisse erreicht werden.

Es ist zweckmässig, wenn die Verbindungsöffnungen zwischen den Kühlkanälen so dimensioniert sind, dass das Produkt aus mittlerer Öffnungsbreite und Kühlkanallänge bezogen auf die Querschnittsfläche des Kühlkanals im Bereich zwischen 2 und 8 liegt. Dann kann die wirkungsvollste Kühlung erreicht werden.

### Kurze Beschreibung der Zeichnung

In der Zeichnung ist ein Ausführungsbeispiel der Erfindung anhand einer dichten Gasturbinenbrennkammer dargestellt.

Es zeigen:
- Fig. 1: eine vereinfachte perspektivische Darstellung der Gasturbinenbrennkammer;
- Fig. 2: einen Teil der Kühlkanäle der Brennkammer;
- Fig. 3: einen Längsschnitt durch einen Kühlkanal.

Es sind nur die für das Verständnis der Erfindung wesentlichen Elemente gezeigt. Die Strömungsrichtung der Kühlluft ist mit Pfeilen bezeichnet.

### Weg zur Ausführung der Erfindung

Nachfolgend wird die Erfindung anhand eines Ausführungsbeispieles und der Figuren 1 bis 3 näher erläutert.

In Fig. 1 ist vereinfacht eine Gasturbinenbrennkammer dargestellt. Zur Kühlung der Brennkammerwand 1 wird ein konvektives Kühlsystem benutzt. Die gesamte Kühlluft strömt in Kühlkanälen 2 zwischen der Aussenwand 3 und der Brennkammerwand 1 entlang, bevor sie als Verbrennungsluft der Brennkammer zugeführt wird. Wie aus Fig. 2 zu entnehmen ist, befinden sich zwischen den Kühlkanälen 2 Kühlrippen 4, in denen erfindungsgemäss Verbindungsöffnungen 5 vorhanden sind. Diese Verbindungsöffnungen 5 sind jeweils auf den gegenüberliegenden Seiten eines Kühlkanals 2 versetzt angeordnet.

Fig. 3 zeigt in einem Teillängsschnitt, dass die Steglänge L_{B} und die Öffnungslänge L_{O} etwa gleich gross sind. Die mittlere Spaltbreite s zwischen zwei benachbarten Kühlkanälen 2 ergibt sich aus der Gleichung$\text{s =} \frac{{\text{L}}_{\text{O}} \text{d}}{{\text{L}}_{\text{O}} {\text{+L}}_{\text{B}}}$ mit
d = Breite der Öffnung
L_{O} = Öffnungslänge
L_{B} = Steglänge.

Die Dimensionierung der Verbindungsöffnungen 5 zwischen den Kühlkanälen 2 erfolgt vorteilhaft nach der Auslegungsregel$\text{2<sL/A<8,}$ d.h. dass das Produkt aus mittlerer Öffnungsbreite s zwischen zwei Kühlkanälen 2 und der Kühlkanallänge L bezogen auf die Querschnittsfläche A des Kühlkanals 2 im Bereich grösser 2 und kleiner 8 liegt. Wird die untere Grenze dieses Intervalls unterschritten, dann kann ein sehr grosses Loch zu Überhitzungen des Kühlkanals 2 nach dem Loch führen. Wird der obere Wert deutlich überschritten, dann kann ein sehr grosses Loch oder ein Längsschlitz in einem oder mehreren Kühlkanälen zu einem derart hohen Luftverlust führen, dass die Brenner im Vollastbetrieb die Primärzone der Brennkammer lokal überhitzen.

Im Laufe des Betriebes der Gasturbinenbrennkammer kann in den Kühlkanälen eine lokale Schädigung des Materials auftreten, z.B. kann sich in der Brennkammerwand 1 eine lokale Schadensstelle 6 in Form eines kleinen Loches bilden. Dann besteht in üblichen Gasturbinenbrennkammern, welche durch kombinierte Prall- und Konvektionskühlsysteme oder durch reine Konvektionskühlsysteme entsprechend dem Stand der Technik gekühlt werden, die Gefahr, dass diese kleine Schadensstelle 6 zu grossen Folgeschäden führt, weil der Kühlkanal 2 nach dem Loch nicht mehr ausreichend mit Kühlluft versorgt wird.

Diese Kettenreaktion wird aber im vorliegenden erfindungsgemässen Ausführungsbeispiel verhindert, da zwischen den Kühlkanälen 2 durch die Verbindungsöffnungen 5 eine Ausgleichsströmung erzeugt wird, welche dazu führt, dass die Strömungsgeschwindigkeit der Kühlluft in dem beschädigten Kühlkanal 2 auch nach der lokalen Schadensstelle 6 einen kritischen Grenzwert nie unterschreitet, so dass ein Überschreiten einer kritischen Grenztemperatur verhindert wird.

Durch die versetzte Anordnung der Verbindungsöffnungen 5 wird gewährleistet, dass an jeder axialen Position Luft aus mindestens einem Nachbarkanal in den beschädigten Kühl kanal 2 einfliessen kann. Die Ausgleichsströmung erfolgt dabei an der Brennkammeraussenwand 3.

Im Falle des Vorhandenseins eines Loches in der Brennkammerinnenwand 1 bilden sich an der Aussenwand 3 entlang Kühlfilmströmungen, welche den Kühlkanal 2 und besonders die Aussenwand 3 im Bereich der lokalen Schadensstelle 6 (Loch) intensiv und vollständig kühlen. Damit kann ein weiteres Anwachsen des Loches vermieden werden. Es erfolgt eine "Selbstheilung" des beschädigten Kühlkanals. Die Erfindung hat besonders grosse Bedeutung bei dünnen Brennkammerwänden mit hohen Wärmelasten.

### Bezugszeichenliste

- 1: Brennkammerwand
- 2: Kühlkanal
- 3: Aussenwand
- 4: Kühlrippe
- 5: Verbindungsöffnung
- 6: lokale Schadensstelle
- L_{O}: Öffnungslänge
- L_{B}: Steglänge
- s: mittlere Öffnungsbreite
- L: Kühlkanallänge
- A: Querschnittsfläche eines Kühlkanals
- d: Breite der Öffnung

## Patentansprüche

1. Verfahren zur Kühlung einer Gasturbinenbrennkammer, bei welchem die gesamte Kühlluft in durch Kühlrippen (4) voneinander getrennten Kühlkanälen (2) zwischen Brennkammerwand (1) und Aussenwand (3) geführt wird, wobei die Gasturbinenbrennkammer mittels Prall- und Konvektionskühlung oder reiner Konvektionskühlung gekühlt wird, und nach Auftreten einer lokalen Schadensstelle (6) im Kühlkanal (2) eine Ausgleichsströmung der Kühlluft aus benachbarten Kühlkanälen (2) in den beschädigten Kühlkanal (2) geführt wird, dadurch gekennzeichnet, dass die Ausgleichsströmung im Kühlkanal (2) an der Brennkammeraussenwand (3) vorbeigeführt wird.

2. Vorrichtung zur Durchführung des Verfahrens nach Anspruch 1, bestehend aus einer mittels Prall- und Konvektionskühlung oder reiner Konvektionskühlung gekühlten Gasturbinenbrennkammer, bei welcher zwischen Brennkammerwand (1) und Aussenwand (3) durch Kühlrippen (4) voneinander getrennte Kühlkanäle (2) angeordnet sind, dadurch gekennzeichnet, dass zwischen benachbarten Kühlkanälen (2) Verbindungsöffnungen (5) angeordnet sind, wobei die Verbindungsöffnungen (5) aussenwandseitig in den Kühlrippen (4) jeweils versetzt auf den gegenüberliegenden Seiten eines Kühlkanals (2) angeordnet sind.

3. Vorrichtung nach Anspruch 2, dadurch gekennzeichnet, dass die Steglängen (L_{B}) und die Öffnungslängen (L_{O})der Verbindungsöffnungen (5) gleich gross sind.

4. Vorrichtung nach Anspruch 2 oder 3, dadurch gekennzeichnet, dass die Verbindungsöffnungen (5) zwischen den Kühlkanälen (2) so dimensioniert sind, dass das Produkt aus mittlerer Öffnungsbreite (s) und Kühlkanallänge (L) bezogen auf die Querschnittsfläche (A) des Kühlkanals (2) im Bereich grösser 2 und kleiner 8 liegt.

## Claims

1. Method for cooling a gas turbine combustion chamber in which the entire cooling air is guided in cooling ducts (2), which are separated from one another by means of cooling ribs (4), between the combustion chamber wall (1) and the outer wall (3), the gas turbine combustion chamber being cooled by means of impingement and convection cooling or pure convection cooling, and after a local damage location (6) has arisen in the cooling duct (2), a compensating flow of the cooling air is guided out of adjacent cooling ducts (2) into the damaged cooling duct (2), characterized in that the compensating flow in the cooling duct (2) is guided past the combustion chamber outer wall (3).

2. Appliance for carrying out the method according to Claim 1, consisting of a gas turbine combustion chamber cooled by means of impingement and convection cooling or pure convection cooling, in which cooling ducts (2) separated from one another by cooling ribs (4) are arranged between the combustion chamber wall (1) and outer wall (3), characterized in that connecting openings (5) are arranged between adjacent cooling ducts (2), the connecting openings (5) being respectively offset on the opposite sides of a cooling duct (2) in the cooling ribs (4) on the outer wall side.

3. Appliance according to Claim 2, characterized in that the web lengths (L_{B}) and the opening lengths (L_{O}) of the connecting openings (5) are of equal size.

4. Appliance according to Claim 2 or 3, characterized in that the connecting openings (5) between the cooling ducts (2) are dimensioned in such a way that the product of the average opening width (5) and the cooling duct length (L), referred to the cross-sectional area (A) of the cooling duct (2), is located in the range greater than 2 and smaller than 8.

## Revendications

1. Procédé pour le refroidissement d'une chambre de combustion d'une turbine à gaz, dans lequel tout l'air de refroidissement est conduit dans des canaux de refroidissement (2), séparés l'un de l'autre par des ailettes de refroidissement (4), entre la paroi (1) de la chambre de combustion et la paroi extérieure (3), la chambre de combustion d'une turbine à gaz étant refroidie au moyen d'un refroidissement par impact et convection ou d'un refroidissement par convection pure, et, après l'apparition d'un endroit endommagé local (6) dans le canal de refroidissement (2), un courant d'égalisation de l'air de refroidissement étant conduit à partir des canaux de refroidissement (2) voisins dans le canal de refroidissement (2) endommagé, caractérisé en ce que le courant d'égalisation est conduit dans le canal de refroidissement (2) le long de la paroi extérieure (3) de la chambre de combustion.

2. Dispositif pour la mise en oeuvre du procédé suivant la revendication 1, se composant d'une chambre de combustion d'une turbine à gaz refroidie au moyen d'un refroidissement par impact et convection ou d'un refroidissement par convection pure, dans lequel des canaux de refroidissement (2) séparés l'un de l'autre par des ailettes de refroidissement (4) sont disposés entre la paroi (1) de la chambre de combustion et la paroi extérieure (3), caractérisé en ce que des ouvertures de liaison (5) sont disposées entre des canaux de refroidissement (2) voisins, les ouvertures de liaison (5) étant disposées dans les ailettes de refroidissement (4) du côté de la paroi extérieure en étant chaque fois décalées sur des côtés opposés d'un canal de refroidissement (2).

3. Dispositif suivant la revendication 2, caractérisé en ce que les longueurs de nervure (L_{B}) et les longueurs d'ouverture (L_{O}) des ouvertures de liaison (5) sont d'égale grandeur.

4. Dispositif suivant la revendication 2 ou 3, caractérisé en ce que les ouvertures de liaison (5) entre les canaux de refroidissement (2) sont dimensionnées de telle façon que le produit de la largeur moyenne d'ouverture (s) et de la longueur (L) du canal de refroidissement rapporté à l'aire (A) de la section transversale du canal de refroidissement (2) se situe dans le domaine supérieur à 2 et inférieur à 8.
